# EUROPÄISCHE PATENTSCHRIFT

(11) **EP 0 760 535 B1**
(45) Veröffentlichungstag und Bekanntmachung des Hinweises auf die Patenterteilung: **02.10.2002**
(21) Anmeldenummer: 96113668.6
(22) Anmeldetag: 27.08.1996
(51) Int. Cl.: H01P 1/213

(54) **Selektiver Multikoppler**
Selective multicoupler
Coupleur multiple sélectif

(30) Priorität: 02.09.1995 DE 19532470
(43) Veröffentlichungstag der Anmeldung: 05.03.1997
(73) Patentinhaber: EADS Deutschland GmbH, 81663 München (DE)
(72) Erfinder: Rembold, Bernhard, Dr.-Ing., 52072 Aachen (DE)
(74) Vertreter: Meel, Thomas

(56) Entgegenhaltungen:
- US-A- 3 074 033
- JOURNAL OF THE INSTITUTION OF ELECTRONIC AND RADIO ENGINEERS, Bd. 55 , Nr. 10, Oktober 1985, LONDON GB, Seiten 335-347, XP002018846 R.G. MANTON: "Channel combiners for radio-frequency transmitters"
- PATENT ABSTRACTS OF JAPAN vol. 8, no. 91 (E-241), 26.April 1984 & JP-A-59 010002 (SONY KK), 19.Januar 1984,
- REVIEW OF THE ELECTRICAL COMMUNICATION LABORATORIES, Bd. 20, Nr. 11/12, Dezember 1972, TOKYO JP, Seiten 1021-1040, XP002018844 I. OHTOMO ET AL.: "Channel-dropping filters for a 20 GHz radio relay PCM communication system"

## Beschreibung

Die Erfindung betrifft einen selektiven Multikoppler gemäß Oberbegriff des Patentanspruchs 1.

Unter einem selektiven Multikoppler versteht man eine Mehrtor-Schaltung, die zur verlustarmen, entkoppelten Kombination von mehreren Signalen unterschiedlicher Frequenz auf eine einzige Last, z.B. eine Antenne, verwendet wird, siehe beispielsweise "Review Of The Electrical Communication Laboratories", Bd. 20, Nr. 11/12, Dezember 1972, Tokyo, JP, Seiten 1021 bis 1040.

Denkbar ist der Einsatz solcher selektiven Multikoppler z.B. bei Sendeanlagen auf Schiffen, auf denen aus Platzgründen nur wenige Antennen zur Verfügung stehen und deshalb mehrere Sender z.B. im HF-Bereich 1,5 - 30 MHz auf eine Antenne geschaltet werden müssen. Aber auch bei der Zusammenschaltung von Bild- und Tonsignalen bei Fernsehsendern, bei der Zusammenschaltung mehrerer UKW-Sender auf eine Antenne, bei Mobilfunk-Basisstationen in der Zusammenschaltung von mehreren Kanälen auf eine Antenne, prinzipiell auch bei Richtfunk und Satellitenfunk, können solche selektiven Multikoppler verwendet werden. Beispielsweise ist aus der US 3,074,033 ein selektiver Multikoppler zur Frequenztrennung und Kombination der Leistung von zwei oder mehr Sendern bekannt.

Der Erfindung liegt die Aufgabe zugrunde, einen solchen selektiven Multikoppler zu schaffen, mit dem zwei oder mehr als zwei Sender unterschiedlicher Frequenz möglichst ohne Verluste und unter möglichst geringer Verkopplung der Sender untereinander auf eine Last, z.B. eine Antenne, geschaltet werden können. Die Frequenzen sollen hierbei frei einstellbar sein und sich bis auf einen vorgebbaren relativen Abstand nähern dürfen.

Die erfindungsgemäße Lösung der Aufgabe ist für den Fall von zwei Sendern durch die Merkmale des Patentanspruchs 1 und für den Fall von mehr als zwei Sendern durch die Merkmale des Patentanspruchs 3 gekennzeichnet. Die übrigen Ansprüche enthalten vorteilhafte Aus- und Weiterbildungen der Erfindung.

Die der Erfindung zugrunde liegende Idee ist in der Nutzung und speziellen Erweiterung des an sich bekannten Prinzips eines Richtfilters zu sehen. Ein Richtfilter ist eine Kombination von zwei breitbandigen Richtkopplern mit einem Resonator. Mit einem Richtfilter kann ein einzelnes Signal mit einem anderen breitbandigen Signal oder mit mehreren anderen einzelnen Signalen verlustarm und entkoppelt auf einen Verbraucher geschaltet werden. Eine Kaskadierung von n Richtfiltern ermöglicht die entkoppelte, verlustarme Zusammenschaltung von n+1 Sendern auf eine Last.

Im folgenden wird die Erfindung anhand der Figuren näher erläutert. Es zeigen
- FIG. 1: das Blockschaltbild einer Ausführungsform eines selektiven Multikopplers, mit dem zwei Sender auf eine gemeinsame Last geschaltet werden können,
- FIG. 2: ein erstes Ausführungsbeispiel des Multikopplers gemäß FIG. 1 mit einem Ringleitungsresonator,
- FIG. 3: ein erstes Ausführungsbeispiel des erfindungsgemäßen Multikopplers gemäß FIG. 1 mit einem Resonator mit Allpaß,
- FIG. 4: das Blockschaltbild einer zweiten Ausführungsform des erfindungsgemäßen selektiven Multikopplers, mit dem mehr als zwei Sender auf eine gemeinsame Last geschaltet werden können.

Der selektive Multikoppler in FIG. 1 enthält ein Richtfilter RF, das aus zwei breitbandigen Richtkopplern, jeweils gekennzeichnet durch ein x, sowie aus einem Resonator RE, abgestimmt auf die Frequenz f₂, besteht. Das Richtfilter RF hat die Tore 1 bis 4. Die Tore 1 und 4 sind mit jeweils einem Sender f₁ und f₂ beschaltet, Tor 3 mit einem Abschlußwiderstand R und Tor 2 mit einem Verbraucher, dem Lastwiderstand R_{L}, z.B. einer Antenne. Die Richtkoppler sind breitbandig, haben eine Koppeldämpfung, die beispielsweise etwa im Bereich 10 - 15 dB liegt, sowie eine gute Richtwirkung, die beispielsweise > 20 dB ist.

Der Resonator RE kann gemäß FIG. 2 im einfachsten Fall aus einem Ringresonator bestehen, indem die Tore 5 und 7 bzw. 6 und 8 der beiden Richtkoppler mit Leitungen verbunden werden. Die elektrische Länge (lₑ = λᵣₑₛ) bestimmt die (unterste) Resonanzfrequenz. Diese sei f₂.

Beschaltet man das Richtfilter RF an Tor 1 mit einer Signalquelle der Frequenz f₁ ungleich der Resonanzfrequenz f₂, so gelangt die Leistung im wesentlichen zur Tor 2. Die Tore 3 und 4 sind von Tor 1 praktisch entkoppelt. Die Verbindung D1 zwischen Tor 1 und Tor 2 wirkt für Frequenzen ungleich f₂ wie eine nahezu verlustfreie Durchgangsleitung. Gleiches gilt für die Verbindung D2 zwischen den Toren 3 und 4.

Dagegen bewirkt die Beschaltung des Richtfilters RF am Tor 4 mit der Signalquelle f₂, daß der Resonator RE angeregt wird und die Leistung fast vollständig über die beiden Richtkoppler dem Tor 2 zugeführt wird. Die Tore 1 und 3 sind von Tor 4 praktisch entkoppelt. Die Leistung beider Sender f₁ und f₂ wird somit im wesentlichen dem Tor 2 zugeführt. Die Sender f₁ und f₂ sind daher im Rahmen der Koppeldämpfungswerte voneinander entkoppelt.

Für den Fall, daß an Tor 4 ein Signal mit einer Frequenz ungleich der Resonanzfrequenz des Resonators RE eingespeist wird, wird die Leistung im Abschlußwiderstand R umgesetzt. Tor 1 und 4 und somit die beiden Sender f₁ und f₂ sind auch in diesem Fall entkoppelt. Gleiches gilt, wenn die Frequenz des Senders f₁ gleich der Resonanzfrequenz des Resonators RE wird: Die Leistung des Senders f₁ wird in diesem Fall ebenfalls im Abschlußwiderstand R umgesetzt.

Der Ringresonator RE in Form einer Leitung (FIG. 2) kann bei sehr breitbandigen Anwendungen zu (unerwünschten) Mehrfachresonanzen führen. Außerdem kann bei tieferen Frequenzen (Kurzwelle) die Leitung für einige Anwendungen sehr lang werden. In solchen Fällen ist es - wie in FIG. 3 gezeigt - sinnvoll, die inneren Arme der Richtkoppler an jeweils einem Tor (5 bzw. 7) mit einem Allpaß AP zu verbinden und an dem jeweils anderen Tor (6 bzw. 8) möglichst kurz zusammenzuschließen. Resonanz ist gegeben, wenn die Phase des Übertragungsfaktors des Allpasses AP sich mit den Phasendrehungen der Richtkoppler des Richtfilters RF zu 360° ergänzen.

Zum Zusammenschalten von mehr als zwei Sendern können - wie in FIG. 4 gezeigt - mehrere Richtfilter RF₂ bis RF₄ kaskadiert werden. FIG. 4 zeigt (beispielhaft) eine Hintereinanderschaltung von drei Richtfiltern RF₂ bis RF₄, wie sie beispielsweise bereits in den FIG. 1 bis 3 beschrieben worden sind, zur Kombination von insgesamt vier Sendern f₁ bis f₄. Im Gegensatz zu den Toren 4₂ bis 4₄, an denen die Sender f₂ bis f₄ angeschlossen sind, zeichnet sich das Tor 1₂ des ersten Richtfilters RF₂ (Frequenz f₁) dadurch aus, daß keine Maßnahmen zur Abstimmung der Frequenz f₁ getroffen werden müssen. Somit kann der hier angeschlossene erste Sender f₁ breitbandig arbeiten, z.B. sehr schnell die Frequenz wechseln (Hopperbetrieb), wobei allerdings die Hop-Frequenzen jedoch möglichst nicht mit den Sendefrequenzen der weiteren Sender f₂ bis f₄ übereinstimmen sollten. Sollte der breitbandige Sender f₁ dennoch auch bei einer der Frequenzen der übrigen Sender fᵢ (i = 2, 3, 4) senden, führt dies dennoch nicht zu einer unerwünschten Kopplung mit dem betreffenden Sender fᵢ (i = 2, 3, 4), da - wie zuvor dargelegt - in diesem Fall die Leistung des Senders f₁ bei der Frequenz f₁ = fᵢ (i = 2, 3, 4) im Abschlußwiderstand Rᵢ (i = 2, 3, 4) des betreffenden Richtfilters RFᵢ (i = 2, 3, 4) umgesetzt werden würde.

In der Praxis zeigt der Lastwiderstand R_{L}, z.B. eine Antenne, eine frequenzabhängige Fehlanpassung. Da der selektive Multikoppler als passives, reziprokes Netzwerk übertragungssymetrisch ist, wird die an dem Lastwiderstand R_{L} reflektierte Leistung frequenzselektiv zu den einzelnen Sendern f₁ bis f₄ übertragen. Z.B. "sieht" der Sender mit der Frequenz f₁ nur die reflektierte Leistung bei der Frequenz f₁ usw. Die Anpassung der einzelnen Frequenzen kann somit entkoppelt von den anderen Sendern jeweils unmittelbar hinter jedem der Sender f₁ bis f₄ mittels eines einfachen Anpaßgerätes erfolgen.

Es versteht sich, daß die Erfindung nicht auf die in den Figuren geschilderten Ausführungsbeispiele beschränkt ist, sondern vielmehr auf weitere übertragbar ist.

So ist es z.B. denkbar, daß auch der Sender f₁, der in den zuvor geschilderten Ausführungsbeispielen breitbandig ausgelegt ist, ebenfalls wie die Sender f₂ bzw. f₂ bis f₄ schmalbandig für eine Frequenz ausgelegt ist mit f₁ ≠ f₂ ≠ f₃ ≠ f₄.

Selbstverständlich können auch drei oder mehr als vier Sender mit der entsprechenden Anzahl von hintereinander geschalteten Richtfiltern auf eine gemeinsame Last geschaltet werden.

Schließlich können als Resonatoren der einzelnen Richtfilter abstimmbare Resonatoren vorgesehen werden. Dies hat den Vorteil, daß die über die Resonatoren an die Last gekoppelten schmalbandigen Sender (f₂ in FIG. 1 bis 3 bzw. f₂ bis f₄ in FIG. 4) in ihrer Frequenz problemlos geändert werden können, indem parallel der Resonator des zugehörigen Richtfilters auf die neue Sendefrequenz abgestimmt wird.

## Patentansprüche

1. Selektiver Multikoppler zur Kombination der Leistung von mindestens zwei Sendern (f₁, f₂) unterschiedlicher Frequenz auf einen Verbraucher (R_{L}) mit einem Richtfilter (RF) für die Zusammenschaltung der Sender (f₁, f₂), umfassend zwei Richtkoppler (x) und einen Resonator (RE), **dadurch gekennzeichnet, daß** ein Tor (6, 8) von inneren Koppelarmen (5-6, 7-8) der Richtkoppler (1-2, 5-6, 3-4, 7-8) direkt und ein gegenüberliegendes Tor (5, 7) über einen Allpaß (AP) verbunden sind.

2. Selektiver Multikoppler nach Anspruch 1, **dadurch gekennzeichnet, daß** das Richtfilter (RF) mit seiner Resonanzfrequenz auf die Frequenz des zweiten Senders (f₂) abgestimmt ist, daß der erste Sender (f₁) am ersten Tor (1) einer ersten Durchgangsleitung (D1) des Richtfilters (RF) angeschlossen ist, daß der Verbraucher (R_{L}) am zweiten Tor (2) der ersten Durchgangsleitung (D1) angeschlossen ist, daß der zweite Sender (f₂) am zweiten Tor (4) einer zweiten Durchgangsleitung (D2) angeschlossen ist, das bei der Resonanzfrequenz mit dem Verbraucher (R_{L}) gekoppelt ist, und daß ein erstes Tor (3) der zweiten Durchgangsleitung (D2) mit einem Abschlußwiderstand (R) beschaltet ist.

3. Selektiver Multikoppler nach Anspruch 1 oder 2, **dadurch gekennzeichnet, daß** für die Zusammenschaltung von n+1 Sendern (f₁ bis f₄) n mit ihren Resonanzfrequenzen auf die unterschiedlichen Frequenzen der Sender (f₁ bis f₄) abgestimmte Richtfilter (RF₂ bis RF₄) vorgesehen sind mit n ≥ 2, daß die n Richtfilter (RF₂ bis RF₄) jeweils mit ihren ersten Durchgangsleitungen (D1₂ bis D1₄) in Serie geschaltet sind, daß an das Eingangstor (1₂) der in Serie geschalteten ersten Durchgangsleitungen (D1₂ bis D1₄) ein erster Sender (f₁) mit einer Frequenz ungleich der Resonanzfrequenzen der Richtfilter (RF₂ bis RF₄) geschaltet ist, daß an das Ausgangstor (2₄) der in Serie geschalteten ersten Durchgangsleitungen (D1₂ bis D1₄) ein Verbraucher (R_{L}) geschaltet ist, daß die n Richtfilter (RF₂ bis RF₄) an ihren zweiten Durchgangsleitungen (D2₂ bis D2₄) an jeweils dem zweiten Tor (4₂ bis 4₄), das bei der jeweiligen Resonanfrequenz des zugehörigen Richtfilters (RF₂ bis RF₄) mit dem Verbraucher (R_{L}) gekoppelt ist, mit einem weiteren Sender (f₂ bis f₄) beschaltet sind, daß diese n weiteren Sender (f₂ bis f₄) auf die jeweiligen Resonanzfrequenzen der Resonatoren (RE₂ bis RE₄) der zugehörigen Richtfilter (RF₂ bis RF₄) abgestimmt sind, und daß die ersten Tore (3₂ bis 3₄) der jeweiligen zweiten Durchgangsleitungen (D2₂ bis D2₄) jeweils mit einem Abschlußwiderstand (R₂ bis R₄) beschaltet sind.

4. Selektiver Multikoppler nach einem der Ansprüche 1 bis 3, **dadurch gekennzeichnet, daß** der Resonator (RE bzw. RE₂ bis RE₄) des (jeweiligen) aus zwei Richtkopplern sich zusammensetzenden Richtfilters (RF bzw. RF₂ bis RF₄) (jeweils) durch eine Ringleitung gebildet ist, die durch die Zusammenschaltung der inneren Koppelarme (5-6,7-8) der Richtkoppler (1-2, 5-6; 3-4, 7-8) mit Leitungen (5-7, 6-8) entstehen.

5. Selektiver Multikoppler nach einem der vorhergehenden Ansprüche, **dadurch gekennzeichnet,**
- **daß** zwischen dem ersten Tor (1) der ersten Durchgangsleitung (D1) des Richtfilters (RF) und dem ersten Sender (f₁) und/oder zwischen dem zweiten Tor (4) der zweiten Durchgangsleitung (D2) des Richtfilters (RF) mit dem zweiten Sender (f₂) (jeweils) ein Lastwiderstand-Anpaßgerät geschaltet ist
oder
- **daß** zwischen dem Eingangstor (1₂) der in Serie geschalteten ersten Durchgangsleitungen (D1₂ bis D1₄) der Richtfilter (RF₂ bis RF₄) und dem ersten Sender (f₁) und/oder zwischen dem zweiten Tor (4₂ bis 4₄) der zweiten Durchgangsleitung (D1₂ bis D1₄) einzelner oder aller Richtfilter (RF₂ bis RF₄) und dem jeweils daran angeschlossenen weiteren Sender (f₂ bis f₄) (jeweils) ein Lastwiderstand-Anpaßgerät geschaltet ist.

6. Selektiver Multikoppler nach einem der vorhergehenden Ansprüche, **dadurch gekennzeichnet, daß** der Resonator (RE) (die Resonatoren (RE₂ bis RE₄)) abstimmbar ist (sind).

## Claims

1. Selective multicoupler for combination of the power from at least two transmitters (f¹, f₂) at different frequencies on a load R_{L}) with a directional filter (RF) for interconnection of the transmitters (f₁, f₂), comprising two directional couplers (x) and one resonator (RE), **characterized in that** one port (6, 8) is connected directly from inner coupling arms (5-6, 7-8) of the directional couplers (1-2, 5-6, 3-4, 7-8), and an opposite port (5, 7) is connected via an all-pass filter (AP).

2. Selective multicoupler according to Claim 1, **characterized in that** the resonant frequency of the directional filter (RF) is tuned to the frequency of the second transmitter (f₂), **in that** the first transmitter (f₁) is connected to the first port (1) of a first through-line (D1) of the directional filter (RF), **in that** the load (R_{L}) is connected to the second port (2) of the first through-line (D1), **in that** the second transmitter (f₂) is connected to the second port (4) of a second through-line (D2) which is coupled, at the resonant frequency, to the load (R_{L}), and **in that** a first port (3) of the second through-line (D2) is connected to a terminating resistance (R).

3. Selective multicoupler according to Claim 1 or 2, **characterized in that** n directional filters (RF₂ to RF₄) are provided (where n ≥ 2) whose resonant frequencies are tuned to different frequencies of the transmitters (f₁ to f₄) for the interconnection of n + 1 transmitters (f₁ to f₄), **in that** the first through-lines (D1₂ to D1₄) of the n directional filters (RF₂ to RF₄) are each connected in series, **in that** a first transmitter (f₁) at a frequency which is not equal to the resonant frequencies of the directional filters (RF₂ to RF₄) is connected to the input port (12) of the series-connected first through-lines (D1₂ to D1₄), **in that** a load (R_{L}) is connected to the output port (2₄) of the series-connected first through-lines (D1₂ to D1₄), **in that** the second through-lines (D2₂ to D2₄) of the n directional filter (RF₂ to RF₄) are each connected at the second port (4₂ to 4₄), which is coupled to the load (R_{L}) at the respective resonant frequency of the associated directional filter (RF₂ to RF₄) to a further transmitter (F₂ to F₄), **in that** these n further transmitters (F₂ to F₄) are tuned to the respective resonant frequencies of the resonators (RE₂ to RE₄) of the associated directional filters (RF₂ to RF₄), and **in that** the first ports (3₂ to 3₄) of the respective second through-lines (D2₂ to D2₄) are each connected to a terminating resistance (R₂ to R₄).

4. Selective multicoupler according to one of Claims 1 to 3, **characterized in that** the resonator (RE or RE₂ to RE₄) of the (respective) directional filter (RF or RF₂ to RF₄), which is composed of two directional couplers, is (in each case) formed by a ring line, which is produced by interconnection of the inner coupling arms (5-6, 7-8) of the directional couplers (1-2, 5-6; 3-4, 7-8) to lines (5-7, 6-8).

5. Selective multicoupler according to one of the preceding claims, **characterized**
- **in that** a load impedance matching appliance is in each case connected between the first port (1) of the first through-line (D1) of the directional filter (RF) and the first transmitter (f₁), and/or between the second port (4) of the second through-line (D2) of the directional filter (RF) and the second transmitter (f₂),
or
- **in that** a load resistance matching appliance (in each case) is connected between the input port (1₂) of the series-connected first through-lines (D1₂ to D1₄) of the directional filters (RF₂ to RF₄) and the first transmitter (f₁), and/or between the second port (4₂ to 4₄) of the second through-line (D1₂ to D1₄) of individual directional filters, or of all the directional filters (RF₂ to RF₄) and the respective further transmitters (f₂ to f₄) (in each case) connected to them.

6. Selective multicoupler according to one of the preceding claims, **characterized in that** the resonator (RE) (the resonators (RE₂ to RE₄)) is (are) tunable.

## Revendications

1. Coupleur multiple sélectif pour combiner la puissance d'au moins deux émetteurs (f₁, f₂) de fréquences différentes sur une charge (R_{L}) avec un filtre directionnel (RF) pour l'interconnexion des émetteurs (f₁, f₂), comprenant deux coupleurs directionnels (x) et un résonateur (RE), **caractérisé en ce qu'**une porte (6, 8) des branches de couplage intérieures (5-6, 7-8) du coupleur directionnel (1-2, 5-6, 3-4, 7-8) est reliée directement et une porte opposée (5, 7) est reliée par le biais d'un filtre passe-bande (AP).

2. Coupleur multiple sélectif selon la revendication 1, **caractérisé en ce que** la fréquence de résonance du filtre directionnel (RF) est accordée sur la fréquence du deuxième émetteur (f₂), que le premier émetteur (f₁) est raccordé à la première porte (1) d'un premier circuit de transit (D1) du filtre directionnel (RF), que la charge (R_{L}) est raccordée à la deuxième porte (2) du premier circuit de transit (D1), que le deuxième émetteur (f₂) est raccordé à la deuxième porte (4) d'un deuxième circuit de passage (D2) qui est couplé à la charge (R_{L}) à la fréquence de résonance, et qu'une première porte (3) du deuxième circuit de transit (D2) est connectée à une résistance de terminaison (R).

3. Coupleur multiple sélectif selon la revendication 1 ou 2, **caractérisé en ce que** n filtres directionnels (RF₂ à RF₄) dont les fréquences de résonance sont accordées sur les différentes fréquences des émetteurs (f₁ à f₄) sont prévus pour l'interconnexion de n+1 émetteurs (f₁ à f₄), avec n ≥ 2, que les n filtres directionnels (RF₂ à RF₄) sont à chaque fois branchés en série avec leurs premiers circuits de transit (D1₂ à D1₄), qu'un premier émetteur (f₁) dont la fréquence est différente des fréquences de résonance des filtres directionnels (RF₂ à RF₄) est branché à la porte d'entrée (1₂) des premiers circuits de transit (D1₂ à D1₄) branchés en série, qu'une charge (R_{L}) est branchée à la porte de sortie (2₄) des premiers circuits de transit (D1₂ à D1₄) branchés en série, que les deuxièmes circuits de transit (D2₂ à D2₄) des n filtres directionnels (RF₂ à RF₄) sont à chaque fois connectés à un émetteur supplémentaire (f₂ à f₄) au niveau de leur deuxième porte (4₂ à 4₄) qui est couplée à la charge (R_{L}) à la fréquence de résonance respective du filtre directionnel (RF₂ à RF₄) correspondant, que ces n émetteurs supplémentaires (f₂ à f₄) sont accordés aux fréquences de résonance respectives des résonateurs (RE₂ à RE₄) du filtre directionnel (RF₂ à RF₄) associé, et que les premières portes (3₂ à 3₄) des deuxièmes circuits de transit respectifs (D2₂ à D2₄) sont chacune connectées à une résistance de terminaison (R₂ à R₄).

4. Coupleur multiple sélectif selon l'une des revendications 1 à 3, **caractérisé en ce que** le résonateur (RE ou RE₂ à RE₄) du filtre directionnel (RF ou RF₂ à RF₄) composé (à chaque fois) de deux coupleurs directionnels est (à chaque fois) formé par un circuit en anneau réalisé par l'interconnexion des branches de couplage intérieures (5-6, 7-8) du coupleur directionnel (1-2, 5-6 ; 3-4, 7-8) avec les circuits (5-7, 6-8).

5. Coupleur multiple sélectif selon l'une des revendications précédentes, **caractérisé en ce**
- **qu'**un adaptateur de résistance de. charge est (à chaque fois) branché entre la première porte (1) du premier circuit de transit (D1) du filtre directionnel (RF) et le premier émetteur (f₁) et/ou entre la deuxième porte (4) du deuxième circuit de transit (D2) du filtre directionnel (RF) et le deuxième émetteur (f₂),
ou
- **qu'**un adaptateur de résistance de charge est (à chaque fois) branché entre la porte d'entrée (1₂) du premier circuit de transit (D1₂ à D1₄) branché en série du filtre directionnel (RF₂ à RF₄) et le premier émetteur (f₁) et/ou entre la deuxième porte (4₂ à 4₄) du deuxième circuit de transit (D1₂ à D1₄) des filtres directionnels individuels ou de tous les filtres directionnels (RF₂ à RF₄) et l'émetteur supplémentaire (f₂ à f₄) qui y est à chaque fois raccordé.

6. Coupleur multiple sélectif selon l'une des revendications précédentes, **caractérisé en ce que** le résonateur (RE) (les résonateurs (RE₂ à RE₄)) peut (peuvent) être accordé(s).
